# EUROPÄISCHE PATENTSCHRIFT

(11) **EP 1 253 997 B1**
(45) Veröffentlichungstag und Bekanntmachung des Hinweises auf die Patenterteilung: **30.07.2003**
(21) Anmeldenummer: 01900023.1
(22) Anmeldetag: 10.01.2001
(51) Int. Cl.: B26D 3/26

(54) **VORRICHTUNG ZUM ZERKLEINERN VON NAHRUNGSMITTELN**
DEVICE FOR CHOPPING FOODSTUFFS
DISPOSITIF POUR BROYER DES DENREES ALIMENTAIRES

(30) Priorität: 10.02.2000 CH 271002000
(43) Veröffentlichungstag der Anmeldung: 06.11.2002
(73) Patentinhaber: MOHA MODERNE HAUSHALTWAREN AG, CH-3052 Zollikofen (CH)
(72) Erfinder: MICHEL, Walter, CH-3053 Münchenbuchsee (CH)
(74) Vertreter: Patentanwälte Feldmann & Partner AG
(86) Internationale Anmeldenummer: CH0100017
(87) Internationale Veröffentlichungsnummer: WO01058652

(56) Entgegenhaltungen:
- EP-A- 0 345 223
- CH-A- 390 479
- FR-A- 2 448 333
- GB-A- 2 287 174
- GB-A- 2 293 753

## Beschreibung

Die vorliegende Erfindung betrifft einen Hacker gemäss Oberbegriff des Patentanspruches 1 für Zwiebeln, sonstige Gemüse und andere Lebensmittel (CH-A-390 479).

Aus der EP-B-0'345'223 der Anmelderin ist ein Hacker bekannt. Er weist ein über das zu zerkleinernde Gut stülpbares Gehäuse und ein in dem Gehäuse geführtes, mittels eines Betätigungsmechanismus mit einem Druckknopf und einem Stössel gegen die Kraft einer Feder, verschiebbares Messer auf. Das Messer lässt sich gegen die Kraft der Feder nach unten verschieben und wird bei der nachfolgenden Bewegung nach oben durch eine Führung im Gehäuse um einen bestimmten Winkel relativ zum Gehäuse verdreht. Ein zwischen Betätigungsmechanismus und Gehäuse angeordneter Fortschaltmechanismus stellt sicher, dass eine zwangsläufige Fortschaltung des Messers gewährleistet ist. Diese Zwangsfortschaltung hat sich als sehr vorteilhaft erweisen, da sie ein "auf der Stelle Hacken" des Messers verhindert.

Dadurch werden die Effektivität des Hackers erhöht und die gleichmässige Grössenverteilung des Hackgutes verbessert.

Wenn der Druckknopf von Hand nach unten gedrückt wird, wird ein unterer Teil einer Kupplung durch spiralförmige Nuten im Gehäuseinneren verdreht. Da der Druckknopf aber von der betätigenden Hand festgehalten wird und sich nicht drehen kann, wird ein oberer Kupplungsteil relativ zum unteren Kupplungsteil verdreht. Nach dem Loslassen, d.h. bei der Aufwärtsbewegung des Stössels und des Druckknopfes bewirkt der Fortschaltmechanismus, dass eine gegenseitige Verdrehung der beiden Kupplungsteile nicht mehr möglich ist. Dadurch wird infolge der zwingenden Verdrehung des ersten Kupplungsteils durch die spiralförmigen Nuten auch der Knopf, der Stössel und damit das Messer verdreht. Im Ausführungsbeispiel gemäss der EP-B-0'345'223 beträgt jede Verdrehung 22,5 Grad, nach sechzehn Betätigungen ist eine ganze Umdrehung erreicht.

Ein Hacker gemäss der GB-A-821'493 unterscheidet sich vom vorgenannten Hacker im wesentlichen durch einen anderen Fortschaltmechanismus.

Den bekannten Hackern ist jedoch gemeinsam, dass die nötige radiale Drehbeweglichkeit und die ebenfalls nötige vertikale Auf- und Abbeweglichkeit des Betätigungsmechanismus durch seine kreiszylindrische äussere Form erreicht wird.
Gemüsehacker dieser Form sind schon seit vielen Jahren auf dem Markt erhältlich. Der Betätigungsmechanismus stellt nicht nur einen wesentlichen funktionellen Teil dar, sondern prägt auch das äussere Erscheinungsbild der Geräte ganz entscheidend. Bei den bekannten Hackern ist es jedoch dem Hersteller nicht möglich die äussere Form des Betätigungsmechanismus entscheidend zu verändern obwohl dies aus gestalterischen und ergonomischen Gründen erwünscht wäre.

Bei den Hackern mit Zwangs-Fortschaltmechanismus, wie sie zum Beispiel aus der EP-B-0'345'223 bekannt sind, darf der Betätigungsmechanismus wie oben bereits ausgeführt beim Hacken vom Benutzer nicht festgehalten werden, sondern muss während der Aufwärtsbewegung losgelassen werden um die Radialverdrehung des Betätigungsmechanismus zu erlauben. Ein kontinuierliches Festhalten des Betätigungsmechanismus beim Hacken verhindert die Fortschaltung und kann sogar zum Blockieren oder Beschädigungen des Fortschaltmechanismus führen. Es wird versucht Fehlbedienungen zu vermeiden indem mit Bedienungshinweisen auf den Verpackungen der bekannten Hacker die Benutzer zum korrekten Gebrauch angehalten werden. Diese Hinweise werden jedoch teilweise übersehen oder nicht beachtet so dass es dennoch zu Fehlbedienungen kommen kann.

Es ist daher die Aufgabe der vorliegenden Erfindung einen Hacker zur Verfügung zu stellen, der diese Nachteile behebt.

Erfindungsgemäss wird dies durch eine Vorrichtung gemäß dem Anspruch 1 erreicht. Die Kappe, die vom Benutzer beim Hacken gehalten wird, weist somit eine von der Kreisform abweichende Gestalt auf, womit sowohl ästethischen wie auch ergonomischen Anforderungen an die formliche Gestaltung rechnung getragen werden kann.

Im Folgenden werden anhand der beiliegenden Zeichnungen Ausführungsbeispiele der Erfindung beschrieben. Es zeigen:
- Fig. 1: eine Schnittdarstellung einer Vorrichtung nach der Erfindung;
- Fig. 2a: einen Längsschnitt durch eine Kappe gemäss einer weiteren Ausführungsform der Erfindung;
- Fig. 2b: einen Querschnitt durch die Kappe gemäss Fig. 2a;
- Fig. 3a: einen Längsschnitt durch ein Gehäuseoberteil passend zur Kappe gemäss Fig. 2;
- Fig. 3b: eine Draufsicht auf einen Gehäuseoberteil gemäss Fig. 3a;
- Fig. 4a: einen Längsschnitt durch ein Gehäuseoberteil gemäss einer weiteren Ausgestaltungsform der Erfindung; und
- Fig. 4b: eine Draufsicht auf einen Gehäuseoberteil gemäss Fig. 4a.

Wie aus der Fig. 1 hervorgeht, besitzt der erfindungsgemässe Hacker ein Gehäuse 1, das aus einem Oberteil 2 und einem Unterteil 3 besteht. Das Unterteil 3 ist mit dem Oberteil 2 mittels eines Bajonettverschlusses oder dergleichen verbunden. Das Gehäuseoberteil 2 setzt sich aus einer Gehäuseaussenwand 20, einem darin angeordneten nach oben offenen zylindrischen Einsatz 4 und einem einstückig mit dem Einsatz 4 verbundenen Boden 5 zusammen. Der Boden 5 besitzt eine von einem zylindrischen Ansatz 6 umgebene Oeffnung 7. Auf ihrer inneren Oberfläche weist die zylindrische Wand des Einsatzes 4 wendelförmig geführte Nuten auf. Die aus der zylindrischen Wand 4 gebildete Kammer dient der Aufnahme der drehbeweglichen Anteile des Betätigungsmechanismus 9.
Der Betätigungsmechanismus umfasst einen Stössel 11, der in der Oeffnung 7 des Kammerbodens 5 geführt wird. Der Stössel 11 ist fest mit einem Druckknopf 12 verbunden, der nach unten eine zylindrische Verlängerung 13 aufweist, deren äusserer Durchmesser dem Innendurchmesser der Einsatzkammer entspricht. Der Druckknopf wird auf diese Weise in der Kammer geführt.
Zwischen dem Kammerboden 5 und dem Druckknopf 12 befindet sich eine Spiralfeder 14, die den Druckknopf 12 samt Stössel 11 nach oben drückt.
Des weiteren umfasst der Betätigungsmechanismus eine Kappe 40 die über den Druckknopf 12 gestülpt ist. Die Seitenwände 41 der Kappe 40 sind von der zylindrischen Verlängerung 13 des Druckknopfes beabstandet, und bilden mit diesen einen Aufnahmeraum 19. Befindet sich der Betätigungsmechanismus, wie in der Figur 1 dargestellt in einer oberen Ruheposition, so kommt ein oberer Bereich des zylindrische Einsatzes 4 im Aufnahmeraum zu liegen. Wird der Betätigungsmechanismus nach unten gedrückt, so dringt der zylindrische Einsatz 4 nach oben in den Aufnahmeraum 19 ein.
Die Kappe ist, wie aus der Figur lc ersichtlich, im Querschnitt rechteckig. Entsprechend ist im Gehäuseoberteil 20 eine rechteckige Oeffnung 21 angebracht, so dass im Zusammengebauten Zustand der Gehäuseoberteil 2 von der Kappe 4 und den weiteren innenliegenden Teilen des Betätigungsmechanismus durchsetzt wird.
In der Figur 1a ist gezeigt, dass der zylindrische Druckknopf 12 in einem oberen Bereich drehbeweglich in der Kappe 40 gehalten ist. In einem bevorzugten Ausführungsbeispiel, wie es in der Figur 1b dargestellt ist, ist ein Kappendeckel 43 zur Halterung des Druckknopfes 12 mit nach unten vorspringenden Zungen 42 versehen. Die Zungen 42 sind mit einer inneren Ringnut 44 versehen, in die eine korrespondierende Ringwulst auf der Aussenwand des Druckknopfes 12 eingreifen kann.
In der Figur 1a ist eine weitere vorteilhafte Ausführungsform des erfindungsgemässen Hackers dargestellt, bei dem der Druckknopf mit einer Ringnut und die Zungen 42 mit entsprechenden Wülsten versehen sind. Beim Zusammenbau des Hackers kann die Kappe einfach soweit über den Druckknopf gestülpt werden, bis die Wülste in die Ringnut einrasten. Der Druckknopf 12 ist dadurch in der Kappe 4 drehbeweglich um die Gerätehauptachse A gehalten ohne dass eine Relativbewegung der beiden Teile in vertikaler Richtung zueinander möglich wäre.
Diese Art der Lagerung des Druckknopfes in der Kappe erlaubt es Kappen mit jeder beliebigen Querschnittsform zu verwenden. Neben den in den Figuren 2 und 3 dargestellten rechteckigen und Quadratischen Querschnitten können auch dreieckige, sternförmige, herzförmige oder völlig unregelmässige Querschnittsformen gewählt werden. Der Gestaltungsfreiheit sind nur insoweit Grenzen gesetzt, als die Kappe 4 mindestens noch den Druckknopf 12 und den zylindrischen Einsatz 4 aufnehmen können muss.

Auf der Unterseite der zylindrischen Verlängerung 13 des Druckknopfs 12 befindet sich eine zweiteilige Kupplung 15, 16, die das Kernstück des Zwangsfortschalt-Mechanismus bildet.
Am unteren Ende des Stössels ist ein Messerhalter befestigt. Zwischen dem Messerhalter 17 und dem Kammerboden befindet sich ein Stossdämpfer 18. Im Messerhalter ist ein an sich bekanntes wellig geformtes Hackmesser 19 befestigt.
Im Übrigen ist in an sich bekannter Weise ein Abstreifer 21 vorgesehen, der beim Zerlegen des Gehäuses in Oberteil und Unterteil ebenfalls abgenommen werden kann, was die Reinigung erheblich vereinfacht. Schliesslich befindet sich auf der unteren Seite des Gehäuseunterteils 3 ein Hackteller 22 auf den das Gehäuse aufgesetzt wird.
Die genaue Ausbildung und Funktion der Kupplung ist aus der EP-B-0'345'223 bekannt. Die Kupplung besteht aus zwei Teilen 15, 16, die aber zusammengefügt und in einer Richtung gegeneinander verdrehbar sind.
Das zweite Kupplungselement 16 besteht im wesentlichen aus einer zylindrischen Aussenwand, die mit zwei einander gegenüberliegenden achsparallelen Vorsprüngen versehen ist. Diese Vorsprünge dienen dem Einfügen des zweiten Kupplungsteils 16 in entsprechende Nuten 30 in der Innenwand der Verlängerung des Druckknopfs 12.

Wie aus der obigen Beschreibung hervorgeht, führt die Kappe 4 beim Gebrauch des Hackers 1 keine Drehbewegung relativ zum Gehäuseoberteil 2 durch. Sie kann daher vom Benutzer ohne negative Auswirkung auf die Funktion des Fortschaltmechanismus sowohl bei der Abwärts- wie auch bei der Aufwärtsbewegung kontinuierlich festgehalten werden. Ein Bedienungsfehler beim Hacken ist dadurch fast ausgeschlossen.

## Patentansprüche

1. Vorrichtung zum Zerkleinern von Nahrungsmitteln, wie Zwiebeln und dergleichen, mit einem über das zu zerkleinernde Gut stülpbaren Gehäuse (1-3) und einem in dem Gehäuse (1-3) geführten, mittels eines Betätigungsmechanismus (9) mit einem Druckknopf (12) und einem Stössel (11) gegen die Kraft einer Feder (14) nach unten verschiebbaren Messer (19), wobei das Messer (19) bei der Aufwärtsbewegung durch die Führung im Gehäuse (1-3) um einen Winkel verdreht wird, einer Zwangsfortschaltung (15, 16), die bewirkt, dass der Betätigungsmechanismus (9) relativ zum Gehäuse einsinnig drehbar ist, der Betätigungsmechanismus umfasst eine Kappe (40) und der Druckknopf (12) ist in der nach unten offenen Kappe (40) drehbar gelagert, wobei Druckknopf (12) und Kappe (40) in axialer Richtung fest miteinander verbunden sind, **dadurch gekennzeichnet, dass** die Kappe (40) eine von der Kreisform abweichende Querschnittsfläche aufweist und dass der Betätigungsmechanismus eine Oeffnung (21) in einem Gehäuseoberteil (20) durchsetzt, wobei die Form der Oeffnung (21) auf die Querschnittsform der Kappe (40) angepasst ist.

2. Vorrichtung nach Anspruch 1, **dadurch gekennzeichnet, dass** der Druckknopf (12) zylindrische Verlängerungen (13) aufweist und Seitenwände (41) der Kappe (40) von diesen Verlängerungen (13) des Druckknopfes (12) beabstandet sind und mit diesen einen Aufnahmeraum (19) zur Aufnahme eines zylindrischen Einsatzes (4) definieren.

3. Vorrichtung nach Anspruch 1, **dadurch gekennzeichnet, dass** die Kappe (40) im Querschnitt drei oder mehreckig, elliptisch, oval, stern- oder herzförmig ist.

4. Vorrichtung nach Anspruch 1, **dadurch gekennzeichnet, dass** ein oberer Bereich des Druckknopfes (12) mit einer umlaufenden äusseren Ringnut (44) versehen ist, in die korrespondierende Wülste von nach unten vorspringenden Zungen (42) der Kappe (40) eingreifen, und den Druckknopf (12) drehbeweglich in der Kappe (4) halten.

## Claims

1. A device for the size reduction of foodstuffs, such as onions and likewise, with a housing (1-3) which may be turned over the goods to be reduced in size and with a knife (19) which is guided in the housing (1-3) and which is displaceable downwards against the force of a spring (14) by way of an actuation mechanism (9) with a push button (12) and a plunger (11), wherein the knife (19) with the upward movement is rotated about an angle by way of the guide in the housing (1-3), with a positive displacement (15, 16) which has the effect that the actuation mechanism (9) is rotatable relative to the housing in one direction, the actuation mechanism comprises a cap (40) and the push-button (12) is rotatably mounted in the cap (40) open at the bottom, wherein the push button (12) and the cap (40) in the axial direction are rigidly connected to one another, **characterised in that** the cap (40) has a cross sectional surface deviating from the circular shape, and that the actuation mechanism passes through an opening (21) in a housing upper part (20), wherein the shape of the opening (21) is adapted to the cross sectional shape of the cap (40).

2. A device according to claim 1, **characterised in that** the push button (12) comprises cylindrical extensions (13), and side walls (41) of the cap (40) are distanced to these extensions (13) of the push button (12) and with these define a receiving space (19) for receiving a cylindrical insert (4).

3. A device according to claim 1, **characterised in that** the cap (40) in cross section is triangular or polygonal, elliptical, oval. star or heart shaped.

4. A device according to claim 1, **characterised in that** an upper region of the push button (12) is provided with a circumferential outer annular groove (44) into which the corresponding beads of downwardly projecting tongues (42) of the cap (40) engage, and hold the push button (12) in the cap (4) in a rotationally movable manner.

## Revendications

1. Dispositif pour hacher des aliments tels que des oignons et analogues, comprenant un boîtier (1-3) pouvant venir coiffer le produit à hacher et un couteau (19) guidé dans le boîtier (1-3) et pouvant être déplacé vers le bas contre la force d'un ressort (14) au moyen d'un mécanisme d'actionnement (9) doté d'un bouton poussoir (12) et d'un poussoir (11), sachant que, lors du mouvement ascendant du couteau (19), le guidage dans le boîtier (1-3) le fait tourner sur un certain angle, un système d'avance forcée (15, 16) qui permet au mécanisme d'actionnement (9) de tourner par rapport au boîtier dans un sens uniquement, le mécanisme d'actionnement comportant un capot (40) et le bouton-poussoir (12) étant monté de façon rotative dans le capot (40) ouvert vers le bas, le bouton-poussoir (12) et le capot (40) étant assemblés fixement ensemble dans la direction axiale, **caractérisé en ce que** le capot (40) présente une section transversale autre que circulaire, et **en ce que** le mécanisme d'actionnement passe à travers une ouverture (21) dans une partie supérieure (20) du boîtier, sachant que la forme de l'ouverture (21) est adaptée à la forme de la section transversale du capot (40).

2. Dispositif selon la revendication 1, **caractérisé en ce que** le bouton-poussoir (12) présente des prolongements cylindriques (13), et **en ce que** des parois latérales (41) du capot (40) sont distantes de ces prolongements (13) du bouton-poussoir (12) et délimitent avec ces derniers un logement (19) pour la réception d'un insert cylindrique (4).

3. Dispositif selon la revendication 1, **caractérisé en ce que** le capot (40) possède une section transversale triangulaire ou polygonale, elliptique, ovale, en forme d'étoile ou de coeur.

4. Dispositif selon la revendication I, **caractérisé en ce qu'**une zone supérieure du bouton-poussoir (12) est munie d'une rainure annulaire extérieure (44) qui en fait tout le tour, dans laquelle viennent en prise des nervures complémentaires de languettes (42) du capot (40) faisant saillie vers le bas, qui maintiennent le bouton-poussoir (12) en prise avec le capot (40) tout en lui permettant de tourner.
